# FASCICULE DE BREVET EUROPEEN

(11) **EP 1 721 679 B1**
(45) Date de publication et mention de la délivrance du brevet: **14.04.2010**
(21) Numéro de dépôt: 06113193.4
(22) Date de dépôt: 27.04.2006
(51) Int. Cl.: B65D 35/36, B65D 47/20, A45D 34/04, B05C 17/00, B65D 47/42

(54) **Dispositif de conditionnement et d'application d'un produit, notamment cosmétique**
Vorrichtung zur Verpackung und Anwendung eines Produktes, inbesondere für Kosmetik
Device for packaging and delivering of a product, especially for cosmetic

(30) Priorité: 12.05.2005 FR 0551242
(43) Date de publication de la demande: 15.11.2006
(73) Titulaire: L'Oréal, 75008 Paris (FR)
(72) Inventeur: Delage, Jean-François, 92140 Clamart (FR)
(74) Mandataire: Leray, Noelle

(56) Documents cités:
- US-A- 5 085 347
- US-A- 6 000 633
- US-A1- 2003 075 200

## Description

La présente invention concerne les dispositifs de conditionnement et d'application d'un produit, notamment un produit cosmétique, y compris de soin.

L'invention a plus particulièrement pour objet un nouveau dispositif de conditionnement et d'application du type comportant un élément d'application pour l'application du produit et un récipient contenant le produit.

Généralement, de tels dispositifs comportent un logement pour l'élément d'application qui communique avec l'intérieur du récipient en position de stockage.

La demande de brevet européen EP 1 020 135 décrit par exemple un dispositif de ce type dans lequel l'élément d'application est porté par un élément de fermeture du récipient, ce dernier comprenant un logement pouvant accueillir l'élément d'application lorsque le récipient est fermé par l'élément de fermeture qui vient se visser sur le récipient. Le logement communique de façon permanente avec l'intérieur du récipient.

La demande de brevet européen EP 1 193 188 décrit également un dispositif de ce type dans lequel l'élément d'application est cette fois solidaire d'un élément support pivotant par rapport au récipient entre une position de fermeture dans laquelle l'élément d'application est reçu dans un logement et une position d'utilisation. Là encore, en position de fermeture, le logement contenant l'élément d'application est en communication permanente avec l'intérieur du récipient.

Par ailleurs, les brevets US 5,085,347 et US 6,000,633 décrivent des dispositifs de pulvérisation de produit qui peuvent prendre une position d'utilisation et une position de stockage dans laquelle le produit ne peut être pulvérisé. Dans la position d'utilisation, ces dispositifs permettent la pulvérisation de produit au moyen d'une buse qui n'est pas configurée pour être mise au contact de la surface sur laquelle on pulvérise le produit, le dispositif restant à distance de la surface à traiter.

La demande de brevet US2003/075200 décrit, en accord avec les termes du préambule de la revendication 1, un dispositif de conditionnement et d'application comportant un récipient contenant le produit et un élément de fermeture du récipient muni d'un logement contenant un organe d'application. L'élément de fermeture est monté de façon amovible sur le récipient. L'organe d'application est en communication sélective avec l'intérieur du récipient lorsque l'élément de fermeture est monté sur le récipient de façon à pouvoir se charger en produit. Une valve obture l'ouverture du récipient et une valve obture un passage d'amenée du produit à l'intérieur du logement de l'élément de fermeture contenant l'organe d'application lorsque l'élément de fermeture est séparé du récipient.

Il existe un besoin de réaliser un dispositif de conditionnement et d'application qui permette de facilement ranger l'élément d'application dans un environnement isolé de l'intérieur du récipient.

L'invention répond à ce besoin grâce à un dispositif de conditionnement et d'application d'un produit, notamment cosmétique, comprenant :
- un récipient contenant le produit ;
- un élément d'application apte à être alimenté en produit par un passage en communication permanente ou sélective avec l'intérieur du récipient, l'élément d'application comportant une surface d'application destinée à être mise au contact d'une surface à traiter ; l'élément d'application étant porté par un organe mobile apte à passer d'une première position dans laquelle l'élément d'application se trouve hors d'un logement surmontant le récipient, à une seconde position dans laquelle l'élément d'application est contenu dans le logement,
   l'organe mobile comportant une portion obturant le logement dans cette seconde position, l'organe mobile permettant en outre lorsqu'il est dans la seconde position :
   - d'empêcher l'actionnement d'un élément de distribution équipant le récipient, et/ou
   - d'obturer le passage d'amenée du produit vers l'élément d'application.

On peut ainsi facilement ranger l'élément d'application pour le protéger de l'extérieur dans un environnement isolé de l'intérieur du récipient.

L'organe mobile peut être mobile en rotation entre la première et la seconde position et se déplacer d'environ 180° entre la première et la seconde position.

Selon un premier mode de réalisation, l'organe mobile peut être mobile en rotation autour d'une paroi tubulaire délimitant en partie le passage d'amenée du produit. L'organe mobile peut comporter une portion de conduit emmanchée sur la paroi tubulaire, la portion de conduit pouvant obturer un trou prévu dans la paroi tubulaire de manière à obturer le passage lorsque l'organe mobile est dans la seconde position. La portion de conduit peut se prolonger par un conduit qui débouche par un orifice de distribution, le conduit pouvant être en regard du trou de la paroi tubulaire lorsque l'organe mobile est dans la première position.

Selon un deuxième mode de réalisation, l'organe mobile peut être mobile en rotation autour d'un organe d'actionnement de l'élément de distribution, l'organe mobile étant en outre apte à s'enfoncer selon l'axe de l'organe d'actionnement pour actionner l'élément de distribution lorsque l'organe mobile est dans la première position. Selon ce mode de réalisation, l'organe mobile peut comporter une paroi apte à venir en butée contre un support de l'élément de distribution lorsque l'organe mobile est dans la seconde position.

L'organe mobile peut comporter une poignée permettant de saisir l'organe mobile pour le faire tourner, la poignée pouvant en outre venir en butée dans la première et la seconde position.

L'élément d'application peut communiquer avec l'air ambiant quand il est contenu dans le logement. Le logement peut comporter au moins un passage permettant à l'élément d'application de communiquer avec l'air ambiant quand le logement est fermé. Ainsi, l'élément d'application peut sécher entre les utilisations, ce qui limite les risques de développement microbiologique et peut permettre par exemple de réduire la quantité de conservateurs dans le produit ou d'agents biocides incorporés à l'élément d'application, notamment lorsque celui-ci comporte un matériau poreux.

L'élément d'application peut être compressible. II peut comporter une mousse ou un élastomère.

L'élément d'application peut comporter une surface d'application bombée.

Le passage pour le produit peut déboucher par un orifice de distribution à l'extérieur de la surface d'application ou à l'intérieur de l'élément d'application de manière à imbiber l'élément d'application lorsqu'il est poreux.

L'élément d'application peut être réalisé en matériau poreux.

L'élément d'application peut être collé sur l'organe mobile par une face opposée à sa surface d'application. Alternativement, l'élément d'application peut être fixé de manière amovible sur l'organe mobile de manière à pouvoir être prélevé avant d'être appliqué sur la surface à traiter. L'élément d'application peut notamment être fixé sur l'organe mobile par serrage autour d'un conduit débouchant par l'orifice de distribution.

Le récipient peut être délimité par une paroi souple sur laquelle l'utilisateur peut appuyer pour délivrer le produit. En variante, un élément de distribution sous forme de pompe comportant un organe d'actionnement peut, en réponse à une commande d'actionnement, délivrer une dose de produit, lorsque l'organe mobile est dans la première position.

Le produit peut être un produit cosmétique, par exemple un fond de teint ou un produit hydratant. Le produit peut être fluide, notamment liquide ou pulvérulent.

L'invention pourra être mieux comprise à la lecture de la description détaillée qui va suivre, d'exemples de mise en oeuvre non limitatifs de celle-ci, et à l'examen du dessin annexé, sur lequel :
- les figures 1 à 3 représentent des vues en perspective d'un premier exemple de dispositif de conditionnement et d'application conforme à l'invention, dans différentes positions ;
- la figure 4 représente une vue éclatée du dispositif de la figure 1 ;
- la figure 5 représente, en coupe axiale, le dispositif de la figure 1 en position d'utilisation ;
- la figure 6 représente en coupe axiale, le dispositif de la figure 1 en position de fermeture ;
- les figures 7 et 8 représentent des vues en perspective d'un deuxième exemple de dispositif de conditionnement et d'application conforme à l'invention, dans différentes positions ;
- la figure 9 représente une vue éclatée du dispositif de la figure 7 ;
- la figure 10 représente, en coupe axiale, le dispositif de la figure 7 en position d'utilisation ; et
- la figure 11 représente en coupe axiale, le dispositif de la figure 7 en position de fermeture.

Le dispositif de conditionnement et d'application 1 illustré sur les figures 1 à 6 comporte un récipient 10 et un élément d'application 20 porté par un organe mobile 30.

Comme on peut le voir plus en détail à la figure 4, le récipient 10 est sous forme d'un tube allongé selon un axe X, dont une première extrémité 11 est pincée et dont l'extrémité opposée se termine par un col 12 d'axe X. Le récipient a de préférence des parois déformables.

Le récipient 10 contient un produit cosmétique, par exemple un fond de teint ou un produit hydratant. Le produit est fluide, par exemple liquide.

Un support 40 portant une paroi tubulaire 41, est monté dans l'ouverture du col 12, par une jupe de montage 42 qui vient en appui étanche à l'intérieur du col 12. Le bord supérieur 43 de la jupe de montage 42 est biseauté et est fermé par une paroi transversale 44, oblique par rapport à l'axe X. La paroi tubulaire 41 s'étend depuis la paroi 44, perpendiculairement à celle-ci, de sorte qu'elle s'étend obliquement par rapport à l'axe X. La paroi tubulaire 41 se trouve dans la partie la plus haute de la paroi 44, à proximité de sa périphérie. La paroi tubulaire 41 est fermée à son extrémité supérieure et débouche latéralement par un trou 45 situé à proximité de son extrémité supérieure et tourné vers l'extérieur de la paroi 44.

L'organe mobile 30 comporte deux parois 31 et 32 parallèles entre elles et espacées l'une de l'autre. Les deux parois 31 et 32 se raccordent l'une à l'autre par des parois latérales 33, sur une partie seulement de leur périphérie. Une poignée 34 est prévue entre les deux parois pour manier l'organe mobile. L'une des deux parois 31 comporte en outre un conduit 35 qui la traverse dans sa partie centrale et qui s'étend perpendiculairement à la paroi 31, de part et d'autre de celle-ci. Le conduit 35 débouche, à l'extérieur de la paroi 31, par un orifice de distribution 36 et se prolonge entre les deux parois 31 et 32, par une portion de conduit 37 parallèle aux parois 31 et 32, qui est configurée pour s'emmancher de manière étanche au produit sur la paroi tubulaire 41. La paroi tubulaire 41 sert ainsi d'axe de rotation pour l'organe mobile autour duquel il peut tourner. Un jonc 46 prévu sur la surface externe de la paroi tubulaire 41 coopère avec une rainure complémentaire 38 prévue sur la surface interne du conduit 37 de manière à assurer l'accrochage de l'organe mobile 30 sur la paroi tubulaire 41.

L'organe mobile 30 porte l'élément d'application 20 qui est collé sur la paroi 31 par une face plane 21. L'élément d'application 20 est poreux. II est par exemple réalisé en mousse de polyuréthane à cellules ouvertes. L'élément d'application 20 est de forme hémisphérique, sa face bombée constituant la surface d'application 22. La mousse est évidée dans sa partie centrale, sur sa face 21 de manière à venir s'emmancher sur le conduit 35 qui déborde la paroi 31. De préférence, l'évidement 23 formé dans la mousse a une forme telle que la mousse est serrée autour du conduit 35 mais se trouve à distance de l'extrémité du conduit, à savoir de l'orifice de distribution 36, pour permettre la sortie du produit. En outre, la surface d'application 22 se trouve à distance du conduit 35 pour éviter la mise en contact du conduit 35 sur la surface à traiter et ainsi éviter toute blessure à l'application.

Un capot 50 est monté sur le récipient, par l'intermédiaire d'une jupe de fixation 51, parallèle à l'axe X, qui vient s'encliqueter sur un bourrelet 13 prévu sur le col 12 du récipient. La jupe de fixation 51 comporte un bord supérieur biseauté qui est fermé par une paroi transversale 52, oblique par rapport à l'axe X. La paroi transversale 52 comporte un passage 53 pour la paroi tubulaire 41.

Une paroi extérieure formant une coque 54 entoure la jupe de fixation 51, sur toute sa périphérie et sur toute sa hauteur, la coque 54 étant reliée au bord supérieur de la jupe de fixation 51 sur la partie avant de sa périphérie. La coque 54 se prolonge au-dessus de la paroi transversale 52 par une portion ouverte à l'avant de manière à recevoir l'organe mobile 30 muni de l'élément d'application 20. Le bord 55 de la coque qui délimite son ouverture 58 a une forme complémentaire de celle de l'organe mobile de manière à ce que l'organe mobile puisse venir obturer cette ouverture. Deux échancrures 56 sont en outre prévues sur le bord 55, de part et d'autre de l'ouverture 58, pour recevoir la poignée 34.

Un logement 57 est ainsi délimité par la partie supérieure de la coque 54, la paroi transversale 52 et l'organe mobile 30, le logement pouvant recevoir l'élément d'application 20 en position de stockage.

Dans une position d'utilisation illustrée sur les figures 1 et 5, l'organe mobile 30 se trouve dans une première position, à savoir que la paroi 31 portant l'élément d'application 20 s'étend dans l'ouverture 58 de la coque. L'élément d'application 20 se trouve alors à l'extérieur de la coque, et peut être appliqué sur la surface à traiter.

Dans cette position d'utilisation, le conduit 35 qui traverse la paroi 31 est en regard du trou latéral 45 de la paroi tubulaire 41 de manière à former un passage 60 d'amenée du produit entre l'intérieur du récipient 10 et l'orifice de distribution 36, le passage 60 étant délimité par la paroi tubulaire 41 et le conduit 35.

Pour s'assurer que le conduit 35 est bien en regard du trou 45, la poignée 34 est avantageusement en butée contre le bord 55 de la coque dans cette position, la poignée se trouvant dans l'échancrure 56. L'utilisateur est ainsi assuré que le passage 60 est bien formé.

En appuyant sur les parois du tube 10, le produit est poussé hors du tube jusqu'à l'orifice de distribution 36, via le passage 60. Le produit arrive dans l'élément d'application 20 qui est imbibé jusqu'à ce que le produit arrive au niveau de la surface d'application 22. II suffit de mettre cette surface d'application au contact de la surface à traiter pour y appliquer le produit.

Lorsque l'application est terminée, l'utilisateur peut ranger l'élément d'application 20 pour éviter son encrassement entre deux utilisations.

A cet effet, il tourne l'organe mobile 30 en saisissant la poignée 34, comme on le voit à la figure 2, jusqu'à le faire tourner de 180°. Le dispositif se trouve ainsi dans sa position de stockage, illustrée sur les figures 3 et 6, position dans laquelle l'élément d'application 20 est entièrement enfermé dans le logement 57. Le logement 57 est fermé par la paroi 32 de l'organe mobile de manière telle que l'applicateur soit parfaitement protégé.

Toutefois, dans cette position de stockage, le logement 57 n'est pas fermé de manière étanche à l'air, l'air pouvant passer sur le pourtour de l'organe mobile 30 ou encore par le bord inférieur de la coque 54. L'élément d'application 20 peut ainsi communiquer avec l'air ambiant quand le logement est fermé si bien qu'il peut sécher entre les utilisations, ce qui limite les risques de développement microbiologique et peut permettre par exemple de réduire la quantité de conservateurs dans le produit ou d'agents biocides incorporés à l'élément d'application.

Dans la position de stockage, le conduit 35 n'est plus en regard du trou 45, mais c'est la portion de conduit 37 qui se trouve en regard du trou 45 et qui l'obture. Le passage d'amenée 60 du produit est ainsi obturé de sorte que le produit provenant du récipient ne peut plus arriver jusqu'à l'orifice de distribution 36, même si l'utilisateur appuie sur les parois du tube pour faire sortir le produit.

Là encore, on garantit que le conduit 35 n'est plus en regard du trou puisque dans cette position, la poignée est en butée contre le bord 55 de la coque, dans la deuxième échancrure 56, la première échancrure 56 étant fermée par la paroi latérale 33 de l'organe mobile.

On a représenté un deuxième mode de réalisation d'un dispositif de conditionnement et d'application sur les figures 7 à 11.

Le dispositif 100 comporte également un récipient 110 et un élément d'application 120 porté par un organe mobile 130.

Le récipient 110 est cette fois sous forme d'un pot dont une première extrémité est fermée par un fond 111 et dont l'extrémité opposée se termine par un col 112 d'axe X. On ne sort pas du cadre de l'invention en utilisant un récipient autre qu'un pot, par exemple un flacon ou un tube.

Pour faire sortir le produit, un élément de distribution 170 sous forme d'une pompe est monté dans le col 112, via un support de montage 140. La pompe 170 comporte une tige d'actionnement 171 qui déborde le col et qui s'étend selon l'axe X. La tige d'actionnement 171 est creuse et permet la sortie du produit hors de la pompe.

Le support de montage 140 comporte des pattes d'accrochage 141 qui viennent s'encliqueter sur un bourrelet 113 prévu sur le col du récipient. Une jupe d'étanchéité 142 vient en appui étanche sur la surface interne du col 112 de manière à assurer une étanchéité entre l'intérieur du récipient et le support 140. La jupe d'étanchéité 142 et les pattes d'accrochage se raccordent dans leur partie supérieure, par une paroi annulaire transversale 143 qui comporte une portion centrale 144 s'étendant radialement vers l'intérieur de la jupe d'étanchéité et qui est surélevée par rapport au reste de la paroi transversale. La pompe est fixée à l'intérieur de la portion centrale 144 qui comporte une ouverture centrale 145 traversée par la tige d'actionnement 171 de la pompe.

Une gorge 146 délimitée par deux parois axiales entoure la paroi annulaire 143, la gorge étant elle-même entourée par une jupe extérieure d'habillage 147. Trois ouvertures 149 angulairement espacées sont formées dans le fond de la gorge 146 et se prolongent sur une partie de la hauteur de la paroi axiale qui délimite la gorge qui se trouve la plus à l'extérieur.

Une butée 148 dont la fonction sera expliquée plus loin dans la description est prévue sur la paroi transversale 143, le long de la portion centrale 144. La butée 148 est en forme de T et s'étend parallèlement à l'axe X, avec la barre transversale du T tangente à la portion centrale.

Une paroi de guidage 146a s'étend également parallèlement à l'axe X, dans la gorge 146.

L'organe mobile 130 comporte deux parois 131 et 132 parallèles entre elles et espacées l'une de l'autre. Les deux parois 131 et 132 se raccordent l'une à l'autre par des parois latérales 133, sur une partie seulement de leur périphérie. Une poignée 134 est prévue entre les deux parois pour manier l'organe mobile. L'une des deux parois 131 comporte en outre un conduit 135 qui la traverse dans sa partie centrale et qui s'étend perpendiculairement à la paroi 131, de part et d'autre de celle-ci. Le conduit 135 débouche, à l'extérieur de la paroi 131, par un orifice de distribution 136 et se prolonge entre les deux parois 131 et 132, par une portion de conduit 137, parallèle aux parois 131 et 132, qui est configurée pour s'emmancher sur la tige d'actionnement 171 de la pompe. La tige d'actionnement débouche dans la partie inférieure de la portion de conduit 137. La tige d'actionnement 171 sert cette fois d'axe de rotation pour l'organe mobile qui peut tourner autour d'elle. Le conduit 137 se prolonge dans sa partie supérieure par un pic 138 dont la fonction sera expliquée plus loin dans la description.

Une saillie 139 en forme d'arc de cercle est prévue sur la face 131 de l'organe mobile portant l'élément d'application 120. La saillie est formée en périphérie de la face 131, dans sa partie inférieure.

L'organe mobile 130 porte l'élément d'application 120 qui est cette fois fixé de manière amovible sur l'organe mobile 130. L'élément d'application 120 est par exemple une mousse à cellules fermées. L'élément d'application 120 est cette fois sous forme d'un disque avec deux faces planes 121 et 122, l'une des faces constituant la surface d'application 122. La mousse est évidée dans sa partie centrale sur toute son épaisseur de manière à venir s'emmancher sur le conduit 135 qui déborde la paroi 131. L'évidement 123 formé dans la mousse a une forme telle que la mousse est serrée autour du conduit 135 de manière à ce qu'il soit maintenu dans cette position sur l'organe mobile. L'extrémité du conduit 135 déborde la surface d'application 122, de sorte que l'orifice de distribution 136 débouche à l'extérieur de l'élément d'application. En outre, l'extrémité du conduit 135 se termine par un bourrelet 135a qui facilite le clipsage de l'élément d'application 120 dans une position correcte, à savoir dans une position telle que l'orifice débouche bien à l'extérieur de la surface d'application.

Un capot 150 est monté sur le récipient de manière à pouvoir se déplacer axialement par rapport au récipient.

Le capot 150 comporte une jupe 151, parallèle à l'axe X, qui est prévue pour coulisser à l'intérieur de la gorge 146 du support 140. Trois pattes 151a angulairement espacées sont formées à l'extrémité inférieure de la jupe 151, chaque patte comportant un relief 151 b sur sa surface externe qui est prévu pour venir se loger sous le bord supérieur délimitant l'ouverture 149 correspondante prévue dans la gorge. On limite ainsi le déplacement axial du capot et on évite surtout que le capot 150 se désolidarise du support 140.

Une fente 151c est également prévue à l'extrémité de la jupe 151. La fente 151c est en regard de la paroi de guidage 146a afin de permettre l'enfoncement de la jupe 151 dans la gorge 146 en évitant tout mouvement du capot 150 autre que selon l'axe X.

Une paroi transversale 152 qui comporte un passage 153 pour la tige d'actionnement 171 de la pompe s'étend dans la partie supérieure de la jupe 151, le long d'un diamètre.

Une coque 154 hémisphérique est prévue au dessus de la paroi transversale 152, la coque étant ouverte à l'avant de manière à recevoir l'organe mobile 130 muni de l'élément d'application 120. Le bord 155 de la coque qui délimite son ouverture 158 a une forme complémentaire de celle de l'organe mobile de manière à ce que l'organe mobile puisse venir obturer cette ouverture. Deux échancrures 156 sont en outre prévues sur le bord 155, de part et d'autre de l'ouverture 158, pour recevoir la poignée 134 de l'organe mobile.

Un logement 157 est ainsi délimité par la coque 154, la paroi transversale 152 et l'organe mobile 130, le logement pouvant recevoir l'élément d'application en position de stockage.

Dans sa partie supérieure, la coque comporte un orifice 159 dans lequel l'extrémité supérieure du pic 138 vient se loger. Cela permet d'éviter tout ballottement de la coque relativement à l'organe mobile lors de l'actionnement de la pompe.

Dans une position d'utilisation illustrée sur les figures 7 et 10, l'organe mobile 130 se trouve dans une première position, à savoir que la paroi 131 portant l'élément d'application s'étend dans l'ouverture 158 de la coque. L'élément d'application 120 se trouve alors à l'extérieur de la coque, et peut être utilisé pour appliquer du produit sur la surface à traiter.

Dans cette position d'utilisation, la paroi lisse 132 de l'organe mobile est située à l'intérieur du logement, du côté de la butée 148, mais à distance de celle-ci.

En appuyant sur la coque 154 selon l'axe X, le capot 150 s'enfonce ainsi que la tige d'actionnement, la jupe 151 s'enfonçant dans la gorge 146. Le produit sort ainsi du récipient via la tige d'actionnement, par un passage 160 formé par la portion de conduit 137 et le conduit 135, jusqu'à l'orifice de distribution 136. Le produit arrive dans sur la surface d'application 122. L'utilisateur peut ainsi soit mettre cette surface d'application 122 au contact de la surface à traiter pour y appliquer le produit en tenant le dispositif par le récipient, soit retirer l'élément d'application 120 amovible et l'utiliser comme une simple éponge.

Pour s'assurer que le capot peut s'enfoncer, la poignée 134 est avantageusement en butée contre le bord 155 de la coque dans cette position, la poignée se trouvant dans l'échancrure 156.

Lorsque l'application est terminée, l'utilisateur peut ranger l'élément d'application 120 pour éviter son encrassement entre deux utilisations, après l'avoir replacé sur l'organe mobile si il l'avait prélevé.

A cet effet, il tourne l'organe mobile 130 en saisissant la poignée 134 jusqu'à le faire tourner de 180°. Le dispositif se trouve ainsi dans sa position de stockage, illustrée sur les figures 8 et 11, position dans laquelle l'élément d'application 120 est entièrement enfermé dans le logement 157. Le logement 157 est fermé par la paroi 132 de l'organe mobile de manière telle que l'applicateur soit parfaitement protégé, tout en permettant à l'air de passer sur le pourtour de l'organe mobile 130.

Dans la position de stockage, la paroi 131 de l'organe mobile qui comporte la saillie 139 est située à l'intérieur du logement, du côté de la butée 148 et en regard de celle-ci si bien que lorsqu'on appuie sur la coque 154, le capot 150 ne peut s'enfoncer car la saillie 139 vient en appui contre la butée 148. La pompe ne peut être actionnée et le produit ne peut sortir du récipient.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Dispositif de conditionnement et d'application (1 ; 100) d'un produit, notamment cosmétique, comprenant :
- un récipient (10 ; 110) contenant le produit ;
- un élément d'application (20 ; 120) apte à être alimenté en produit par un passage (60 ; 160) en communication avec l'intérieur du récipient, l'élément d'application comportant une surface d'application (22 ; 122) destinée à être mise au contact d'une surface à traiter ; **caractérisé en ce que** l'élément d'application est porté par un organe (30 ; 130) mobile, apte à passer d'une première position dans laquelle l'élément d'application se trouve hors d'un logement (57 ; 157) surmontant le récipient, à une seconde position dans laquelle l'élément d'application est contenu dans le logement,
l'organe mobile comportant une portion obturant le logement dans cette seconde position, l'organe mobile permettant en outre, lorsqu'il est dans la seconde position :
- d'empêcher l'actionnement d'un élément de distribution (170) équipant le récipient, et/ou
- d'obturer le passage (60) d'amenée du produit vers l'élément d'application.

2. Dispositif selon la revendication 1, **caractérisé en ce que** l'organe mobile (30 ; 130) est mobile en rotation entre la première et la seconde position.

3. Dispositif selon la revendication 2, **caractérisé en ce que** l'organe mobile (30 ; 130) se déplace d'environ 180° entre la première et la seconde position.

4. Dispositif selon l'une quelconque des revendication précédentes, **caractérisé en ce que** l'organe mobile (30) est mobile en rotation autour d'une paroi tubulaire (41) délimitant en partie le passage (60) d'amenée du produit.

5. Dispositif selon la revendication 4, **caractérisé en ce que** l'organe mobile (30) comporte une portion de conduit (37) emmanchée sur la paroi tubulaire (41).

6. Dispositif selon la revendication 5, **caractérisé en ce que** la portion de conduit (37) obture un trou (45) prévu dans la paroi tubulaire (41) de manière à obturer le passage (60) lorsque l'organe mobile (30) est dans la seconde position.

7. Dispositif selon la revendication 6, **caractérisé en ce que** la portion de conduit (37) se prolonge par un conduit (35) qui débouche par un orifice de distribution (36), le conduit (35) étant en regard du trou (45) lorsque l'organe mobile (30) est dans la première position.

8. Dispositif selon l'une quelconque des revendications 1 à 3, **caractérisé en ce que** l'organe mobile (130) est mobile en rotation autour d'un organe d'actionnement (171) de l'élément de distribution (170).

9. Dispositif selon la revendication 8, **caractérisé en ce que** l'organe mobile (130) est apte à s'enfoncer selon l'axe de l'organe d'actionnement (171) pour actionner l'élément de distribution (171) lorsque l'organe mobile est dans la première position.

10. Dispositif selon la revendication 9, **caractérisé en ce que** l'organe mobile (130) comporte une paroi (131) apte à venir en butée contre un support (140) de l'élément de distribution (170) lorsque l'organe mobile est dans la seconde position.

11. Dispositif selon l'une quelconque des revendications précédentes, **caractérisé en ce que** l'organe mobile (30 ; 130) comporte une poignée (34 ; 134) permettant de saisir l'organe mobile pour le faire tourner.

12. Dispositif selon la revendication 11, **caractérisé en ce que** la poignée (34 ; 134) vient en butée dans la première et la seconde position.

13. Dispositif selon l'une quelconque des revendications précédentes, **caractérisé en ce que** l'élément d'application (20 ; 120) communique avec l'air ambiant quand il est contenu dans le logement (57 ; 157).

14. Dispositif selon l'une quelconque des revendications précédentes, **caractérisé par le fait que** l'élément d'application (20 ; 120) est compressible.

15. Dispositif selon la revendication 14, **caractérisé par le fait que** l'élément d'application (20 ; 120) comporte une mousse ou un élastomère.

16. Dispositif selon l'une quelconque des revendications précédentes, **caractérisé en ce que** l'élément d'application (20) comporte une surface d'application bombée (22).

17. Dispositif selon l'une quelconque des revendications précédentes, **caractérisé en ce que** le passage (160) pour le produit débouche, à l'extérieur de la surface d'application (122), par un orifice de distribution (136).

18. Dispositif selon l'une quelconque des revendications 1 à 16, **caractérisé en ce que** le passage (60) pour le produit débouche, à l'intérieur de l'élément d'application (20), par un orifice de distribution (36).

19. Dispositif selon l'une quelconque des revendications précédentes, **caractérisé en ce que** l'élément d'application (20 ; 120) est réalisé en matériau poreux.

20. Dispositif selon l'une quelconque des revendications précédentes, **caractérisé en ce que** l'élément d'application (20) est collé sur l'organe mobile (30) par une face (21) opposée à sa surface d'application (22).

21. Dispositif selon l'une quelconque des revendications 1 à 19, **caractérisé en ce que** l'élément d'application (120) est fixé de manière amovible sur l'organe mobile (130) de manière à pouvoir être prélevé avant d'être appliqué sur la surface à traiter.

22. Dispositif selon la revendication 21, **caractérisé en ce que** l'élément d'application (120) est fixé sur l'organe mobile (130) par serrage autour d'un conduit (135) débouchant par l'orifice de distribution (136).

23. Dispositif selon l'une quelconque des revendications précédentes, **caractérisé en ce que** le récipient (10) est délimité par une paroi souple sur laquelle l'utilisateur peut appuyer pour délivrer le produit.

24. Dispositif selon l'une quelconque des revendications 1 à 22, **caractérisé en ce que** l'élément de distribution (170) est une pompe comportant un organe d'actionnement (171) pour, en réponse à une commande d'actionnement, délivrer une dose de produit, lorsque l'organe mobileest dans la première position.

25. Dispositif selon l'une quelconque des revendications précédentes, **caractérisé par le fait que** le produit est fluide.

## Claims

1. Device (1; 100) for packaging and applying a product, in particular a cosmetic, comprising:
- a container (10; 110) containing the product;
- an applicator element (20; 120) able to be supplied with product by a passage (60; 160) in communication with the inside of the container, the applicator element having an application surface (22; 122) intended to be brought into contact with a surface to be treated; **characterized in that**
the applicator element is carried by a movable member (30; 130) able to pass from a first position, in which the applicator element is outside a housing (57; 157) on top of the container, to a second position, in which the applicator element is contained inside the housing, the movable member having a portion that closes off the housing in this second position, the movable member also being able, while it is in the second position:
- to prevent the actuation of a dispensing element (170) fitted on the container, and/or
- to close off the passage (60) supplying product to the applicator element.

2. Device according to Claim 1, **characterized in that** the movable member (30; 130) is able to rotate between the first and second positions.

3. Device according to Claim 2, **characterized in that** the movable member (30; 130) moves through approximately 180° between the first and second positions.

4. Device according to any one of the preceding claims, **characterized in that** the movable member (30) is able to rotate about a tubular wall (41) partially delimiting the product supply passage (60).

5. Device according to Claim 4, **characterized in that** the movable member (30) has a duct portion (37) fitted over the tubular wall (41).

6. Device according to Claim 5, **characterized in that** the duct portion (37) closes off a hole (45) provided in the tubular wall (41) so as to close off the passage (60) when the movable member (30) is in the second position.

7. Device according to Claim 6, **characterized in that** the duct portion (37) is continued by a duct (35) which emerges through a dispensing orifice (36), the duct (35) being opposite the hole (45) when the movable member (30) is in the first position.

8. Device according to any one of Claims 1 to 3, **characterized in that** the movable member (130) is able to rotate about an actuating member (171) of the dispensing element (170).

9. Device according to Claim 8, **characterized in that** the movable member (130) is able to move down along the axis of the actuating member (171) in order to actuate the dispensing element (170) when the movable member is in the first position.

10. Device according to Claim 9, **characterized in that** the movable member (130) has a wall (131) able to make contact with a mount (140) for the dispensing element (170) when the movable member is in the second position.

11. Device according to any one of the preceding claims, **characterized in that** the movable member (30; 130) has a knob (34; 134) enabling the movable member to be gripped in order to turn it.

12. Device according to Claim 11, **characterized in that** the knob (34; 134) makes contact in the first and second positions.

13. Device according to any one of the preceding claims, **characterized in that** the applicator element (20; 120) is in communication with the ambient air when it is contained inside the housing (57; 157).

14. Device according to any one of the preceding claims, **characterized in that** the applicator element (20; 120) is compressible.

15. Device according to Claim 14, **characterized in that** the applicator element (20; 120) comprises a foam or an elastomer.

16. Device according to any one of the preceding claims, **characterized in that** the applicator element (20) has a domed application surface (22).

17. Device according to any one of the preceding claims, **characterized in that** the passage (160) for the product emerges, on the outside of the application surface (122), through a dispensing orifice (136).

18. Device according to any one of Claims 1 to 16, **characterized in that** the passage (60) for the product emerges, on the inside of the applicator element (20), through a dispensing orifice (36).

19. Device according to any one of the preceding claims, **characterized in that** the applicator element (20; 120) is made of porous material.

20. Device according to any one of the preceding claims, **characterized in that** the applicator element (20) is adhesively bonded to the movable member (30) by a face (21) opposite its application surface (22).

21. Device according to any one of Claims 1 to 19, **characterized in that** the applicator element (120) is fastened detachably to the movable member (130) so that it can be removed before being applied to the surface to be treated.

22. Device according to Claim 21, **characterized in that** the applicator element (120) is fastened tightly to the movable member (130) around a duct (135) emerging through the dispensing orifice (136).

23. Device according to any one of the preceding claims, **characterized in that** the container (10) is delimited by a flexible wall which the user can squeeze to dispense the product.

24. Device according to any one of Claims 1 to 22, **characterized in that** the dispensing element (170) is a pump having an actuating member (171) for dispensing a quantity of product in response to an actuation command when the movable member is in the first position.

25. Device according to any one of the preceding claims, **characterized in that** the product is fluid.

## Patentansprüche

1. Vorrichtung zum Verpacken und Applizieren (1; 100) eines Produkts, insbesondere eines kosmetischen Produkts, die umfasst:
- einen Behälter (10; 110), der das Produkt enthält;
- ein Applikationselement (20; 120), das dafür geeignet ist, durch einen Durchlass (60; 160) in Verbindung mit dem Inneren des Behälters mit dem Produkt versorgt zu werden, wobei das Applikationselement eine Applikationsoberfläche (22; 122) aufweist, die dafür vorgesehen ist, mit einer zu behandelnden Oberfläche in Kontakt gebracht zu werden, **dadurch gekennzeichnet, dass**
das Applikationselement von einem beweglichen Organ (30; 130) getragen wird, das dafür geeignet ist, von einer ersten Position, in der sich das Applikationselement außerhalb eines Gehäuses (57; 157) befindet, das über dem Behälter angeordnet ist, in eine zweite Position, in der das Applikationselement in dem Gehäuse enthalten ist, zu wechseln,
wobei das bewegliche Organ einen Abschnitt umfasst, der das Gehäuse in dieser zweiten Position verschließt, wobei es das bewegliche Organ, wenn es in der zweite Position ist, zusätzlich ermöglicht:
- die Betätigung eines Verteilelements (170), mit dem der Behälter ausgestattet ist, zu verhindern und/oder
- den Durchlass (60) für die Zuführung des Produkts zu dem Applikationselement zu verschließen.

2. Vorrichtung nach Anspruch 1, **dadurch gekennzeichnet, dass** das bewegliche Organ (30; 130) in einer Drehbewegung zwischen der ersten und der zweiten Position beweglich ist.

3. Vorrichtung nach Anspruch 2, **dadurch gekennzeichnet, dass** sich das bewegliche Organ (30; 130) um etwa 180° zwischen der ersten und der zweiten Position bewegt.

4. Vorrichtung nach einem der vorhergehenden Ansprüche, **dadurch gekennzeichnet, dass** das bewegliche Organ (30) in einer Drehbewegung um eine röhrenförmige Wand (41), die teilweise den Durchlass (60) für die Zuführung des Produkts begrenzt, beweglich ist.

5. Vorrichtung nach Anspruch 4, **dadurch gekennzeichnet, dass** das bewegliche Organ (30) einen Leitungsabschnitt (37) umfasst, der auf die röhrenförmigen Wand (41) aufgepresst ist.

6. Vorrichtung nach Anspruch 5, **dadurch gekennzeichnet, dass** der Leitungsabschnitt (37) ein Loch (45), das in der röhrenförmigen Wand (41) vorgesehen ist, so verschließt, dass der Durchlass (60) verschlossen ist, wenn das bewegliche Organ (30) in der zweiten Position ist.

7. Vorrichtung nach Anspruch 6, **dadurch gekennzeichnet, dass** sich der Leitungsabschnitt (37) durch eine Leitung (35) verlängert, die in eine Verteilöffnung (36) mündet, wobei die Leitung (35) dem Loch (45) gegenüber liegt, wenn das bewegliche Organ (30) in der ersten Position ist.

8. Vorrichtung nach einem der Ansprüche 1 bis 3, **dadurch gekennzeichnet, dass** das bewegliche Organ (130) in einer Drehbewegung um ein Betätigungsorgan (171) zur Betätigung des Verteilelements (170) beweglich ist.

9. Vorrichtung nach Anspruch 8, **dadurch gekennzeichnet, dass** das bewegliche Organ (130) dazu imstande ist, entlang der Achse des Betätigungsorgans (171) eingedrückt zu werden, um das Verteilelement (171) zu betätigen, wenn das bewegliche Organ in der ersten Position ist.

10. Vorrichtung nach Anspruch 9, **dadurch gekennzeichnet, dass** das bewegliche Organ (130) eine Wand (131) umfasst, die dazu imstande ist, in einen Anschlag gegen einen Träger (140) des Verteilelementes (170) zu gelangen, wenn das bewegliche Organ in der zweiten Position ist.

11. Vorrichtung nach einem der vorhergehenden Ansprüche, **dadurch gekennzeichnet, dass** das bewegliche Organ (30; 130) einen Griff (34; 134) umfasst, der es erlaubt, das bewegliche Organ zu ergreifen, um es zu drehen.

12. Vorrichtung nach Anspruch 11, **dadurch gekennzeichnet, dass** der Griff (34; 134) in der ersten und der zweiten Position in Anschlag kommt.

13. Vorrichtung nach einem der vorhergehenden Ansprüche, **dadurch gekennzeichnet, dass** das Applikationselement (20; 120) mit der Umgebungsluft in Verbindung steht, wenn es in dem Gehäuse (57; 157) enthalten ist.

14. Vorrichtung nach einem der vorhergehenden Ansprüche, **dadurch gekennzeichnet, dass** das Applikationselement (20; 120) komprimierbar ist.

15. Vorrichtung nach Anspruch 14, **dadurch gekennzeichnet, dass** das Applikationselement (20; 120) einen Schaumstoff oder ein Elastomer umfasst.

16. Vorrichtung nach einem der vorhergehenden Ansprüche, **dadurch gekennzeichnet, dass** das Applikationselement (20) eine gewölbte Applikationsoberfläche (22) umfasst.

17. Vorrichtung nach einem der vorhergehenden Ansprüche, **dadurch gekennzeichnet, dass** der Durchlass (160) für das Produkt durch eine Verteilöffnung (136) auf das Äußere der Applikationsoberfläche (122) mündet.

18. Vorrichtung nach einem der Ansprüche 1 bis 16, **dadurch gekennzeichnet, dass** der Durchlass (60) für das Produkt durch eine Verteilöffnung (36) in das Innere des Applikationselements (20) mündet.

19. Vorrichtung nach einem der vorhergehenden Ansprüche, **dadurch gekennzeichnet, dass** das Applikationselement (20; 120) aus einem porigen Material hergestellt ist.

20. Vorrichtung nach einem der vorhergehenden Ansprüche, **dadurch gekennzeichnet, dass** das Applikationselement (20) über eine Fläche (21), die seiner Applikationsoberfläche (22) gegenüber liegt, auf das bewegliche Organ (30) geklebt ist.

21. Vorrichtung nach einem der Ansprüche 1 bis 19, **dadurch gekennzeichnet, dass** das Applikationselement (120) in abnehmbarer Weise auf dem beweglichen Organ (130) befestigt ist, damit es abgenommen werden kann, bevor es auf die zu behandelnde Oberfläche appliziert wird.

22. Vorrichtung nach Anspruch 21, **dadurch gekennzeichnet, dass** das Applikationselement (120) durch Festklemmen um eine Leitung (135), die in die Verteilöffnung (136) mündet, auf dem beweglichen Organ (130) befestigt ist.

23. Vorrichtung nach einem der vorhergehenden Ansprüche, **dadurch gekennzeichnet, dass** der Behälter (10) durch eine flexible Wand begrenzt ist, auf die der Anwender drücken kann, um das Produkt freizugeben.

24. Vorrichtung nach einem der Ansprüche 1 bis 22, **dadurch gekennzeichnet, dass** das Verteilelement (170) eine Pumpe ist, die ein Betätigungsorgan (171) umfasst, um als Antwort auf einen Betätigungsbefehl eine Dosis des Produkts freizugeben, wenn das bewegliche Organ in der ersten Position ist.

25. Vorrichtung nach einem der vorhergehenden Ansprüche, **dadurch gekennzeichnet, dass** das Produkt ein Fluid ist.
